# EUROPÄISCHE PATENTANMELDUNG

(11) **EP 4 729 740 A1**
(43) Veröffentlichungstag der Anmeldung: **22.04.2026**
(21) Anmeldenummer: 25198331.8
(22) Anmeldetag: 27.08.2025
(51) Int. Cl.: E06C 1/36, E06C 7/18, E01F 15/12

(54) **ÜBERSTEIGHILFE FÜR SCHUTZPLANKENANORDNUNGEN**

(30) Priorität: 21.10.2024 DE 202024106034 U
(71) Anmelder: Gerland, Dennis, 34369 Hofgeismar (DE)
(72) Erfinder: Gerland, Dennis, 34369 Hofgeismar (DE)
(74) Vertreter: Ostermann, Thomas

(57) **Zusammenfassung**

Die Erfindung betrifft eine Übersteighilfe für Schutzplankenanordnungen mit einem Leiterkörper enthaltend eine Trittstufe und einen Handlauf, wobei der Leiterkörper ein erstes Körperteil und ein zweites Körperteil aufweist, wobei der Leiterkörper in einer Montagestellung des ersten Körperteils und des zweiten Körperteils unter Bildung eines U-förmigen Profils auf einer Oberseite einer Schutzplanke der Schutzplankenanordnung absetzbar ist.

## Beschreibung

Die Erfindung betrifft eine Übersteighilfe für Schutzplankenanordnungen mit einem Leiterkörper enthaltend eine Trittstufe und einen Handlauf.

Aus der DE 10 2016 003 871 B4 ist eine Übersteighilfe für einen Gitterzaun bekannt, die über eine Trittfläche mit mehreren Schlitzen zum Eingreifen von Zaunlängsstreben des Gitterzauns aufweist.

Von der Firma Linetech GmbH & Co. KG ist eine Übersteighilfe LT 904 für Betonschutzwände bekannt, die einen Leiterkörper mit einer Trittstufe und einem Handlauf aufweist. Der Leiterkörper ist einstückig ausgebildet und wird an der Betonwand durch Befestigungsmittel arretiert.

Aufgabe der vorliegenden Erfindung ist es, eine Übersteighilfe für Schutzplankenanordnungen derart anzugeben, dass auf einfache Weise ein Übersteigen der Schutzplanken gewährleistet ist.

Zur Lösung dieser Aufgabe ist die Erfindung in Verbindung mit dem Oberbegriff des Patentanspruchs 1 dadurch gekennzeichnet, dass der Leiterkörper ein erstes Körperteil und ein mit demselben verbindbarer zweites Körperteil aufweist, wobei der Leiterkörper in einer Montagestellung des ersten Körperteils und des zweiten Körperteils unter Bildung eines U-förmigen Profils auf einer Oberseite der Schutzplanke absetzbar ist.

Der besondere Vorteil der Erfindung besteht darin, dass eine einfache und schnelle Montage bzw. Demontage einer Übersteighilfe an einem Schutzplanke bereitgestellt wird, ohne dass Werkzeuge zur Arretierung der Übersteighilfe erforderlich sind. Vorteilhaft kann nach Aufsetzen der Übersteighilfe auf die Schutzplankenanordnung eine definierte Montagestellung eingenommen werden, in der für eine Person ein einfaches Übersteigen ermöglicht wird.

Nach einer bevorzugten Ausführungsform der Erfindung sind ein erstes Körperteil und ein zweites Körperteil der Übersteighilfe schwenkbar miteinander verbunden. Aufgrund der schwenkbaren Anordnung der zwei Körperteile der Übersteighilfe und der Ausbildung eines U-förmigen Profils kann die Übersteighilfe unter Öffnen der beiden Körperteile einfach und schnell von oben auf den Schutzplanken aufgesetzt werden. Aufgrund des Eigengewichtes der beiden Körperteile legen sich diese jeweils an gegenüberliegenden aufrechten Wänden (Seiten) der Schutzplanke an, so dass die Übersteighilfe in der so gebildeten Montagestellung sofort einsatzbereit ist. Durch Integration eines Handlaufs und mindestens einer Trittstufe kann eine Person sicher die Schutzplanke von der einen Seite zu der anderen Seite desselben überqueren. Vorteilhaft kann die klappbar ausgebildete Übersteighilfe für Unterhaltungs- und Neubauarbeiten sowie Polizei, Feuerwehr und Rettungsdienst beim Überwinden beispielsweise eines Mittelstreifens einer Autobahn genutzt werden.

Nach einer bevorzugten Ausführungsform der Erfindung weist die Übersteighilfe ein Schwenklager auf, über das das erste Körperteil mit dem zweiten Körperteil schwenkbar bzw. klappbar verbunden ist. Das Schwenklager ist vorzugsweise an einem Ende eines Scheitels und/oder in einem Verbindungsbereich des Scheitels mit einem ersten und/oder zweiten Schenkel des U-förmigen Profils der Übersteighilfe angeordnet, so dass eine Drehachse des Schwenklagers in der Montagestellung der Übersteighilfe an einer oberen Seite oder oberen Eckbereich der Schutzplanke angeordnet ist. Hierdurch ist eine einfache Montage gewährleistet, da die Übersteighilfe mit ihren schwenkbaren Körperteilen die Schutzplanke quasi überstülpt.

Nach einer Weiterbildung der Erfindung ist eine Länge des Scheitels der Übersteighilfe an eine Breite der Schutzplanke angepasst ausgebildet und insbesondere ist die Länge des Scheitels gleich oder größer als die Breite der Schutzplanke oder mehrere Schutzplankentypen ausgebildet, so dass die Übersteighilfe für unterschiedliche Schutzplankenbreiten bzw. Schutzplankentypen einsetzbar ist. Vorzugsweise ist der Scheitel geradlinig ausgebildet, so dass er über die gesamte Breite der Schutzplanke, also von einer Kante einer Oberseite der Schutzplanke bis zu einer gegenüberliegenden Kante derselben Oberseite verläuft bzw. linienförmig oder flächig anliegt.

Nach einer bevorzugten Ausführungsform der Erfindung weist der erste Körperteil und/oder der zweite Körperteil der Übersteighilfe an zueinander gekehrten Seiten abragende Anschlagstreben auf, die in der Montagestellung gegen aufrechte Wände, Seiten oder Teile der Schutzplanke anstoßen bzw. anliegen. Hierdurch ist eine definierte Montagestellung der Übersteighilfe gewährleistet, da die freien Enden der Anschlagsstreben aufgrund des Eigengewichtes des ersten Körperteils bzw. zweiten Körperteils gegen die Schutzplanke drücken.

Nach einer Weiterbildung der Erfindung weist das zweite Körperteil einen Winkelabschnitt auf, der eine zu dem Scheitel des U-förmigen Profils parallel versetzte Trittfläche umfasst. Auf diese Weise ist ein komfortables Überwinden von Super-Rail-Schutzplanken gewährleistet, bei der mehrere Schutzplanken seitlich und in der Höhe versetzt zueinander angeordnet sind.

Nach einer Weiterbildung der Erfindung weist das zweite Körperteil ein Trittflächenelement und ein Trittstufenelement auf, die im Wesentlichen senkrecht zueinander verlaufen. Das Trittstufenelement weist auf einer dem ersten Körperteil zugewandten Seite in der Montagestellung einen abragenden Anlagenabschnitt mit einer Anlagefläche auf, so dass das Trittstufenelement in der Montagestellung eine vertikale Lage einnimmt. Das Anschlagelement ist in einem solchen Bereich des Trittstufenelementes angeordnet, dass es das Trittstufenelement zu einer Schutzplanke oder Leitplanke hin abstützt, so dass das Trittstufenelement eine vertikale Lage einnimmt. Die vertikale Lage des Trittstufenelementes wird im Wesentlichen durch das Eigengewicht desselben sichergestellt, wobei es über die Anlagefläche an der Schutzplanke oder Leitplanke abgestützt ist. Vorteilhaft kann auf diese Weise eine definierte Montagestellung des zweiten Körperteils eingestellt werden.

Nach einer Weiterbildung der Erfindung weist das erste Körperteil ein Trittstufenelement auf, das mit einem Anschlagabschnitt versehen ist. In der Montagestellung stützt sich das Anschlagelement mit einer Anschlagfläche derart an der Schutzplanke oder Stützpfosten ab, dass das Trittstufenelement eine definierte vertikale Lage einnimmt.

Nach einer Weiterbildung der Erfindung ist das erste Körperteil mit dem zweiten Körperteil einstückig über ein Drehgelenk verbunden, wobei das Drehgelenk die Drehachse aufweist, um die die Körperteile zueinander verschwenkbar angeordnet sind. Vorteilhaft kann hierdurch die Übersteighilfe einfach montiert und demontiert werden, wobei die Übersteighilfe in der Montagestellung über das U-förmige Profil lagesicher auf der Schutzplanke angeordnet ist.

Nach einer alternativen Ausführungsform der Erfindung ist das erste Körperteil lösbar mit dem zweiten Körperteil verbunden. Vorteilhaft ist der Kräfteaufwand für die Montage und Demontage der Übersteighilfe reduziert, da lediglich nacheinander das erste Körperteil und dann das zweite Körperteil an der Schutzplankenanordnung angebracht werden muss.

Nach einer Weiterbildung der Erfindung ist das erste Körperteil mit dem zweiten Körperteil in der Montagestellung über eine Hakenverbindung miteinander verbunden. Vorteilhaft kann das erste Körperteil dadurch montiert werden, dass das U-förmige Profil auf der Schutzplanke zur Auflage gebracht wird, vorzugsweise ohne, dass es quer zur Schutzplanke verrückt werden kann. Das zweite Körperteil kann an dem montierten bzw. aufgehängten ersten Körperteil durch eine Klemm- oder Rast- oder Schraubverbindung befestigt werden, so dass ein U-förmiger Leiterkörper gebildet wird, der auf beiden Schenkelseiten Trittstufen aufweist zum Übersteigen der Schutzplankenanordnung.

Nach einer Weiterbildung der Erfindung weist das zweite Körperteil mindestens ein Justierelement auf, mittels dessen ein Breitenausgleich des Leiterkörpers an unterschiedliche Schutzplankenanordnungen gewährleistet ist. Das Justierelement bewirkt eine Veränderung eines Anschlagabschnitts des zweiten Körperteils, so dass das zweite Körperteil in der Montagestellung in einem unterschiedlichen Abstand zu dem ersten Körperteil bringbar ist. Vorteilhaft kann hierdurch eine unterschiedliche Breite des Leiterkörpers bzw. des Abstandes seiner beiden Schenkel relativ zueinander eingestellt werden, so dass die Übersteighilfe für unterschiedliche Schutzplankenanordnungen, insbesondere für Schutzplankenanordnungen unterschiedlicher horizontaler Breite, einsetzbar ist.

Nach einer Weiterbildung der Erfindung ist das Justierelement derart ausgebildet, dass es zwei Justierstellungen einnehmen kann. In einer ersten Justierstellung bildet das Justierelement eine Vergrößerung des Anschlagabschnitts und bildet selbst eine hervorstehende Anschlagfläche. Auf diese Weise ist eine Anpassung an relativ schmale Schutzplankenanordnungen gewährleistet. In einer zweiten Justierstellung ist das Justierelement derart angeordnet, dass es den Anschlagabschnitt nicht vergrößert, so dass der Anschlagabschnitt selbst die Anschlagfläche für die Schutzplankenanordnung bildet. Vorteilhaft kann auf diese Weise die Übersteighilfe für eine relativ breite Schutzplankenanordnung eingesetzt werden.

Weitere Vorteile der Erfindung ergeben sich aus den weiteren Unteransprüchen.

Ausführungsbeispiele der Erfindung werden nachfolgend anhand der Zeichnungen näher erläutert.

Es zeigen:
- Figur 1: eine perspektivische Darstellung einer Übersteighilfe nach einer ersten Ausführungsform in einer Montagestellung an einer Schutzplankenanordnung (Super-Rail-Schutzplanke) von einem ersten Körperteil der Übersteighilfe gesehen,
- Figur 2: eine perspektivische Darstellung der Übersteighilfe in der Montagestellung derselben gemäß Figur 1 an der Schutzplankenanordnung (Super-Rail-Schutzplanke) von einer gegenüberliegenden Seite der Schutzplankenanordnung aus gesehen unter Darstellung des zweiten Körperteils,
- Figur 3: eine Seitenansicht der Übersteighilfe nach der ersten Ausführungsform in Montagestellung derselben an der Schutzplankenanordnung,
- Figur 4: eine Seitenansicht der Übersteighilfe nach der ersten Ausführungsform in einer Transportstellung,
- Figur 5: eine Seitenansicht einer Übersteighilfe nach einer zweiten Ausführungsform in einer aufrechtstehenden Position,
- Figur 6: eine Seitenansicht der Übersteighilfe nach der zweiten Ausführungsform in einer Montagestellung an einer Schutzplankenanordnung ersten Typs (Super-Rail-Schutzplanke ECO),
- Figur 7: eine Seitenansicht der Übersteighilfe nach der zweiten Ausführungsform in der Montagestellung an einer Schutzplankenanordnung eines zweiten Typs (Super-Rail-Schutzplanke ECO H5) und
- Figur 8: eine Seitenansicht der Übersteighilfe nach der zweiten Ausführungsform in der Montagestellung an einer Schutzplankenanordnung eines dritten Typs (Super-Rail-Schutzplanke).

Eine Übersteighilfe für Schutzplankenanordnungen nach der Erfindung besteht nach einer ersten Ausführungsform der Erfindung gemäß den Figuren 1 bis 4 aus einem Leiterkörper 1, der ein erstes Körperteil 2 und ein schwenkbar zu demselben angeordnetes zweites Körperteil 3 aufweist. Das erste Körperteil 2 und das zweite Körperteil 3 sind vorzugsweise einstückig miteinander verbunden.

Der Leiterkörper 1 ist U-förmig ausgebildet. In einer in Figur 3 dargestellten Transportstellung stoßen ein freies Ende 4 des ersten Körperteils 2 mit einem freien Ende 5 des zweiten Körperteils 3 aneinander.

Zur Erlangung der in den Figuren 1 und 2 dargestellten Montagestellung des Leiterkörpers 1 bzw. der Übersteighilfe werden das ersten Körperteil 2 und das zweite Körperteil 3 auseinandergeklappt und unter Anlage eines U-förmigen Profils 6 des Leiterkörpers 1 an einem ersten Schutzplanken 7 auf denselben gestülpt.

Im vorliegenden Ausführungsbeispiel ist der erste Körperteil 2 über ein Schwenklager mit dem zweiten Körperteil 3 schwenkbar verbunden. In der Montagestellung des Leiterkörpers 1 verläuft eine Drehachse D des Schwenklagers parallel zur Erstreckungsrichtung der ersten Schutzplanke 7.

Das Schwenklager bzw. die Schwenkachse D ist im Bereich eines Scheitels 8 des U-förmigen Profils 6 angeordnet. Im vorliegenden Ausführungsbeispiel ist das Schwenklager bzw. die Schwenkachse D an einem Ende des Scheitels 8 bzw. in einem Verbindungsbereich des Scheitels 8 zu einem zu einem ersten Schenkel 9 des U-förmigen Profils 6 gegenüberliegenden zweiten Schenkel 10 des U-förmigen Profils 6 angeordnet. Auf diese Weise ist das Schwenklager bzw. die Schwenkachse D in der Montagestellung in einem oberen Eckbereich der ersten Schutzplanke 7 angeordnet. Hierdurch kann der Leiterkörper 1 durch Auseinanderklappen des ersten Körperteils 2 und des zweiten Körperteils 3 auf einfache Weise zur Montage auseinandergeklappt und von oben auf den ersten Schutzplanken 7 aufgesetzt werden, so dass nachfolgend durch vorzugsweise selbsttätiges Zusammenklappen des ersten Körperteils und des zweiten Körperteils 3 aufgrund ihres Eigengewichtes die Montagestellung gemäß Figur 1 und 2 eingenommen wird.

Im vorliegenden Ausführungsbeispiel weist der erste Körperteil 2 das U-förmige Profil 6 auf. In der Montagestellung liegt der Scheitel 8 des U-förmigen Profils 6 auf einer Oberseite 11 der ersten Schutzplanke 7 an. Der erste Schenkel 9 des U-förmigen Profils 6 liegt an einer ersten aufrechten Seite 12 der ersten Schutzplanke 7 und der zweite Schenkel 10 an einer parallel zu der ersten aufrechten Seite 12 versetzten zweiten aufrechten Seite 13 der ersten Schutzplanke 7 an.

Im vorliegenden Ausführungsbeispiel ist der erste Schutzplanken 7 im Querschnitt U-förmig ausgebildet, wobei die zweite aufrechte Seite 13 durch eine Wandung und die erste aufrechte Seite 12 durch eine Ebene gebildet ist, in der die freien Enden der ersten Schutzplanke 7 verlaufen.

Eine Länge l_{S} des Scheitels 8 ist gleich oder größer als eine Breite b der ersten Schutzplanke 7. Auf diese Weise ist gewährleistet, dass der Leiterkörper 1 kippungsfrei auf der ersten Schutzplanke 7 angeordnet ist.

Im vorliegenden Ausführungsbeispiel entspricht die Länge l_{S} des Scheitels 8 der Breite b der ersten Schutzplanke 7, so dass auch der erste Schenkel 9 und der zweite Schenkel 10 des U-förmigen Profils 8 linienförmig und/oder flächig an der ersten aufrechten Seite 12 bzw. zweiten aufrechten Seite 13 der ersten Schutzplanke 7 anliegen. Der Leiterkörper 1 umfasst die erste Schutzplanke 7 im Wesentlichen spielfrei von drei unterschiedlichen Seiten. Die parallel zueinander verlaufende erste aufrechte Seite 12 und die zweite aufrechte Seite 13 verlaufen senkrecht zu der Oberseite 11 der ersten Schutzplanke 7. Der parallel zueinander verlaufende erste Schenkel 9 und zweite Schenkel 10 des U-förmigen Profils 6 verlaufen geradlinig und senkrecht zu dem Scheitel 8 des U-förmigen Profils 6.

Im vorliegenden Ausführungsbeispiel ist zusätzlich zu der ersten Schutzplanke 7 eine zweite Schutzplanke 17 vorgesehen, wobei die zweite Schutzplanke 17 horizontal und vertikal versetzt zu der ersten Schutzplanke 7 angeordnet ist.

Der erste Schutzplanken 7 und der zweite Schutzplanken 17 sind an einem gemeinsamen Schutzplankenpfosten 18 befestigt, wobei die erste Schutzplanke 7 und die zweite Schutzplanke 17 in horizontaler Richtung verlaufen. Auch die zweite Schutzplanke 17 ist im Querschnitt U-förmig ausgebildet.

An dem zweiten Schutzplanken 17 ist eine zusätzlicher-Leitplanken 19 befestigt, der beispielsweise eine Fahrbahn einer Autobahn oder einer Schnellstraße begrenzt. Die erste Schutzplanke 7, die zweite Schutzplanke 17 und die Leitplanke 19 bilden zusammen als Super-Rail-Schutzplanke-eine Schutzplankenanordnung eines bestimmten Typs. Der Super-Rail-Schutzplanken 7, 17, 19 kann beispielsweise zur Begrenzung zweier Fahrbahnseiten in einem Mittelstreifen einer Schnellstraße oder Autobahn angeordnet sein.

Damit der Leiterkörper 1 zusätzlich die zweite Schutzplanke 17 und die Leitplanke 19 umgibt bzw. umfasst, weist der zweite Körperteil 3 einen Trittflächenabschnitt 21 auf, der mit einem Anlenkungsabschnitt 15 schwenkbar über das Schwenklager mit dem ersten Körperteil 2 verbunden ist. An den Anlenkungsabschnitt 15 schließt sich eine Trittfläche 16 an, die zum Besteigen und Auftreten einer Person in der Montagestellung des Leiterkörpers 1 vorgesehen ist.

Das Trittflächenelement 21 ist einstückig und fest mit einem Trittstufenelement 20 verbunden, das sich in einem rechten Winkel zu der Trittfläche 16 anschließt, und zwar auf einer zu dem Anlenkungsabschnitt 15 gegenüberliegenden Seite der Trittfläche 16. Im vorliegenden Ausführungsbeispiel verläuft der Anlenkungsabschnitt 15 senkrecht zu der Trittfläche 16. Die Trittfläche 16 überdeckt in der Montagestellung die zweite Schutzplanke 17 und die Leitplanke 19.

Zum Übersteigen der Super-Rail-Schutzplanke tritt die Person obenseitig auf die Trittfläche 16. Mit Ausnahme der Trittfläche 16 ist das zweite Körperteil 3 sowie das erste Körperteil 2 offen ausgebildet, wobei gegenüberliegende gleich geformte Streben über quer verlaufende Verbindungsstreben verbunden sind. Die Verbindungsstreben dienen zugleich als Trittstufen 22 zum Hinaufsteigen und Herabsteigen des Leiterkörpers 1. Wie aus Figur 2 ersichtlich ist, weist das erste Körperteil 2 ein Trittstufenelement 23 auf, das sich von dem U-förmigen Profil 6 bis zum freien Ende 4 erstreckt. Wie aus Figur 1 ersichtlich ist, weist das zweite Körperteil 3 das Trittstufenelement 20 auf, das sich von dem Trittflächenelement 21 bis zu dem freien Ende 5 des zweiten Körperteils 3 erstreckt. Das Trittstufenelement 23 des ersten Körperteils 2 ist in der Montagestellung parallel zu dem Trittstufenelement 20 des zweiten Körperteils 3 angeordnet.

Damit die Trittstufenelemente 20, 23 des ersten Körperteils 2 bzw. des zweiten Körperteils 3 in der Montagestellung in vertikaler Richtung bzw. parallel zueinander verlaufen, weisen sowohl das Trittstufenelement 23 des ersten Körperteils 2 als auch das Trittstufenelement 20 des zweiten Körperteils 3 eine Anzahl von Anschlagabschnitten mit jeweils einer Anschlagfläche 24, 25 auf. Die Anschlagfläche 24 des ersten Körperteils 2 stößt an der ersten aufrechten Seite 12 der ersten Schutzplanke 7 bzw. ersten aufrechten Seite der zweiten Schutzplanke 17 an. Die Anschlagfläche 25 des zweiten Körperteils 3 stößt an eine Seite der Leitplanke 19 an. Die Anschlussabschnitte sind derart ausladend angeordnet, dass die Trittstufenelemente 20 bzw. 23 in der Montagestellung vertikal verlaufen.

Der erste Körperteil 2 weist als Verlängerung des ersten Schenkels 9 und des zweiten Schenkels 10 des U-förmigen Profils 6 einen ersten Handlauf 26 und einen zweiten Handlauf 27 auf, die parallel zueinander verlaufen, und zwar jeweils in Verlängerung zu dem ersten Schenkel 9 und dem zweiten Schenkel 10 des U-förmigen Profils 6. Der erste Handlauf 26 und der zweite Handlauf 27 sind jeweils U-förmig ausgebildet.

Der Leiterkörper 1 besteht aus einem Metallmaterial, insbesondere einem Aluminium Material. Der Leiterkörper 1 ist an die Form des Schutzplankensystems angepasst. Wenn beispielsweise lediglich eine einzige Schutzplanke 7 vorgesehen ist, kann der Winkelabschnitt 14 weggelassen werden, so dass der zweite Körperteil 3 im Wesentlichen gleich zu dem ersten Körperteil 2 unter Bildung eines Trittstufenelementes ausgebildet ist.

Nach einer nicht dargestellten Ausführungsform der Erfindung ist der Scheitel 8 des U-förmigen Profils 6 längsverschieblich ausgebildet. Auf diese Weise kann eine Anpassung der Länge l_{S} des Scheitels 8 an die Breite b der Schutzplanke 7 angepasst sein.

Nach einer weiteren Ausführungsform der Erfindung ist ein Leiterkörper 1' zweistückig ausgebildet, wobei zur Montage zuerst ein erstes Körperteil 2' auf eine Leitplankenanordnung aufgesetzt bzw. eingehängt wird. Ein zweites Körperteil 3' wird danach in einem zweiten Montageschritt an dem ersten Körperteil 2' lösbar befestigt.

Das erste Körperteil 2' weist das U-förmige Profil 6 auf, dessen Scheitellänge auf die Breite des oberen Schutzplankens 7 angepasst ist. Nach Aufsetzen bzw. Einhängen des ersten Körperteils 2' ist dieses lagesicher auf dem oberen Schutzplanken 7 angeordnet.

Das zweite Körperteil 3' wird dann durch beispielsweise eine Klemm- oder Rastverbindung mit dem ersten Körperteil 2' verbunden. Alternativ kann das zweite Körperteil 3' auch durch eine Schraubverbindung mit dem ersten Körperteil 2' verbunden sein.

Gleiche Bauteile bzw. Bauteilfunktionen der Ausführungsbeispiele sind mit den gleichen Bezugszeichen versehen.

Im vorliegenden Ausführungsbeispiel ist das erste Körperteil 2' mit dem zweiten Körperteil 3' über eine Hakenverbindung verbunden, wobei das zweite Körperteil 3' ein Hakenelement 30 aufweist, das an einem Haltestift 31 des ersten Körperteils 2' eingehakt wird.

Das erste Körperteil 2' entspricht im Wesentlichen der Form des ersten Körperteils 2 gemäß der ersten Ausführungsform. Das zweite Körperteil 3' entspricht im Wesentlichen dem zweiten Körperteil 3 der ersten Ausführungsform. Der Unterschied besteht im Wesentlichen darin, dass das erste Körperteil 2' und das zweite Körperteil 3' nicht über ein Schwenklager miteinander verbunden sind, sondern über die Hakenverbindung. Darüber hinaus weist das zweite Körperteil 3' mehrere Justierelemente 32, 33 auf, mittels dessen ein Breitenausgleich des Leiterkörpers 1' an unterschiedliche Schutzplankenanordnungen, also Schutzplanken unterschiedlichen Typs, gewährleistet ist. Die Justierelemente 32, 33 bewirken, dass der Abstand des Trittstufenelementes 20 des zweiten Körperteils 3' zu den Schutzplanken 7, 17 bzw. Leitplanken 19 veränderbar einstellbar ist. Infolgedessen ist auch der Abstand zwischen dem Trittstufenelement 23 des ersten Körperteils 2' und dem Trittstufenelement 20 des zweiten Körperteils 3' unterschiedlich einstellbar. Hierdurch wird sichergestellt, dass in der Montagestellung die Trittstufenelemente 20 des zweiten Körperteils 3' stets in vertikaler Richtung verlaufen.

Wie aus Figur 5 ersichtlich ist, ist ein erstes Justierelement 32 in einem oberen Bereich des zweiten Körperteils 3', nämlich an einem freien Ende des Trittflächenelementes 21 angeordnet. Ein zweites Justierelement 33 ist in einem unteren Bereich des zweiten Körperteils 3', und zwar im Bereich des Trittstufenelementes 20, angeordnet.

Das erste Justierelement 32 und das zweite Justierelement 33 sind jeweils als Justierbügel ausgebildet, die jeweils schwenkbar um eine Drehachse 29 zu dem Trittflächenelement 21 bzw. Trittstufenelement 20 angeordnet sind. Das erste Justierelement 32 und das zweite Justierelement 33 weisen jeweils Befestigungsmittel auf, so dass sie jeweils in einer ersten Justierstellung (Arretierstellung) vorzugsweise fest mit dem Trittflächenelement 21 bzw. Trittstufenelement 20 verbunden sind und jeweils eine Anschlagfläche 44 für die Schutzplanke 7 bzw. Leitplanke 19 bilden. Das erste Justierelement 32 und das zweite Justierelement 33 weisen jeweils Befestigungsmittel auf, so dass sie jeweils in einer zweiten Justierstellung (Nichtarretierstellung) vorzugsweise bewegbar bzw. lose mit dem Trittflächenelement 21 bzw. Trittstufenelement 20 verbunden sind und keine Anschlagfläche 44 für die Schutzplanke 7 bzw. Leitplanke 19 bilden.

In der ersten Justierstellung des ersten Justierelementes 32 und des zweiten Justierelementes 33 ist ein Abstand zwischen den gegenüberliegenden Trittstufenelementen 20, 23 des ersten Körperteils 2' und des zweiten Körperteils 3` größer als in der zweiten Justierstellung derselben, in der das erste Justierelement 32 bzw. das zweite Justierelement 33 weggeschwenkt ist unter Freigabe der Anschlagfläche 24 des Trittflächenelement 21 bzw. der Anschlagfläche 25 des Trittstufenelementen 20, wobei ein größerer Abstand zwischen dem Trittstufenelement 23 des ersten Körperteils 2' und dem Trittstufenelement 20 des zweiten Körperteils 3' gebildet ist.

In Figur 6 ist die Montagestellung des Leiterköpers 1' bei einer Schutzplankenanordnung eines zweiten Typs dargestellt, der als Super-Rail-Schutzplanke ECO bezeichnet wird. Das erste Justierelement 32 des zweiten Körperteils 3' befindet sich in der zweiten Justierstellung (Nichtarretierstellung), in der das erste Justierelement 32 nicht als Anschlagfläche wirksam ist, sondern stattdessen eine Anschlagfläche 24 des Trittflächenelementes 21 an die obere Schutzplanke 7 anstößt. Das zweite Justierelement 33 ist ebenfalls in der zweiten Justierstellung (Nichtarretierstellung), in der es nicht die Anschlagfläche bildet, sondern stattdessen eine Anschlagfläche 25 des Trittstufenelementes 20 an die Leitplanke 19 stößt. Es wird ein Abstand a2 zwischen den gegenüberliegenden Trittstufenelementen 20 des ersten Körperteils 2' und des zweiten Körperteils 3' gebildet, der kleiner ist als ein Abstand in der ersten Justierstellung des ersten Justierelementes 32 und/oder des zweiten Justierelementes 33.

Im Unterschied hierzu ist das zweite Justierelement 33 bei Montage an einer weiteren Schutzplankenanordnung eines weiteren Typs gemäß Figur 7, im vorliegenden Fall handelt es sich um eine Super-Rail-Schutzplanke ECO H5, in der ersten Justierstellung, in der das zweite Justierelement 33 die Anschlagfläche 44 bildet. Die Schutzplankenanordnung gemäß Figur 7 weist eine Schutzplanke 17 auf, die eine geringere horizontale Breite aufweist als die Schutzplanke 17 gemäß Figur 6. Mithin ist die Leitplanke 19 gemäß Figur 7 weniger ausladend zu dem Pfosten 18 angeordnet als bei der Schutzplankenanordnung gemäß Figur 6. Damit ein Abstand b1 des Trittstufenelementen 20 des ersten Körperteils 2' zu dem Schutzplankenpfosten 18 - wie bei der Ausführung nach Figur 6 - eingehalten werden kann, wird das zweite Justierelement 33 in die erste Justierstellung (Arretierstellung) verbracht, in der die Anschlagfläche 44 des zweiten Justierelement 33 an der Leitplanke 19 anliegt. Die Abstandsverringerung des Trittstufenelementen 20 zu dem Schutzplankenpfosten 18 bei Änderung der Ausführung der Schutzplankenanordnung von Fig. 6 zu Fig. 7 wird somit kompensiert.

Ein Abstand a1 zwischen der Anschlagfläche 44 des zweiten Justierelement 33 und dem gegenüberliegenden Trittstufenelement 23 des ersten Körperteils 2' ist somit kleiner als der Abstand a2 zwischen der Anschlagfläche 24 des Trittstufenelement 20 der zweiten Körperteils 3' und dem gegenüberliegenden Trittstufenelement 23 des ersten Körperteils 2'.

Damit das Trittstufenelement 20 trotzdem in vertikaler Richtung ausgerichtet sein kann, ermöglicht das zweite Justierelement 32 in der vorgesehenen ersten Justierstellung einen Breitenausgleich bezüglich der horizontalen Relativlage der Leitplanke 19 zu dem zweiten Körperteil 3', so dass das Trittstufenelement 20 vertikal angeordnet sein kann.

In Figur 8 ist die Schutzplankenanordnung gemäß den Figuren 1 bis 3 dargestellt, die die Typenbezeichnung Super-Rail-Schutzplanke aufweist. Sowohl das erste Justierelement 32 als auch das zweite Justierelement 33 befinden sich in der ersten Justierstellung (Arretierstellung), in der sie selbst die Anschlagfläche 44 an dem oberen Schutzplanken 7 bzw. an der Leitplanke 19 bilden. Es wird hierdurch ein größerer Abstand b2 des Trittstufenelementen 20 des ersten Körperteils 2' zu dem Schutzplankenpfosten 18 eingestellt als bei der Ausführungsform nach Fig. 6 und Fig.7.

In Abhängigkeit von dem Typ der Schutzplankenanordnung wird vor Montage das erste Justierelement 32 und das zweite Justierelement 33 entweder in die erste Justierstellung oder in die zweite Justierstellung verbracht. Zum Verbringen der Justierelemente 32, 33 in die erste Justierstellung umgreift ein Eingreifhaken 34 des ersten Justierelementes 32 den Haltestift 31 des ersten Körperteils 2' und ein Eingreifhaken 34 des zweiten Justierelementes 33 den Haltestift 35 des Trittstufenelementes 20 zweiten Körperteils 3'. In der ersten Justierstellung befindet sich der Eingreifhaken 34 somit in einer Arretierstellung. In der zweiten Justierstellung befindet sich der Eingreifhaken 34 in einer Nichtarretierstellung mit dem Haltestift 31 bzw. 35, wobei dieser nicht umgriffen wird.

Die Justierelementes 32, 33 weisen jeweils ein Langloch auf, in dem ein Bolzen der Drehachse 29 linear verschieblich gelagert ist, so dass der Eingreifhaken 34 in die Arretierstellung verbringbar ist.

Nach einer nicht dargestellten alternativen Ausführungsform der Erfindung können auch mehr als zwei Justierelemente vorgesehen sein. Gegebenenfalls kann das Justierelement auch in mehreren Stellungen festlegbar sein, so dass die Anzahl der in der Breite auszugleichenden Schutzplankenanordnungen erhöht werden kann.

Zur Befestigung des zweiten Körperteils 3' an dem ersten Körperteil 2' wird ein Hakenelement 30 des zweiten Körperteils 3' an einem Haltestift 31 des ersten Körperteils 2' in Eingriff gebracht. Eine Abstützung des zweiten Körperteils 3' an der Schutzplankenanordnung erfolgt über die Anschlagflächen des zweiten Körperteils 3'. Zu diesem Zweck ist das Hakenelement 30 an einem oberen Ende des zweiten Körperteils 3' angeordnet. Der Haltestift 31 befindet sich an dem oberen Teil des U-förmigen Profils 6 des ersten Körperteils 2'.

Nach einer nicht dargestellten Ausführungsform der Erfindung kann statt des verschwenkbar gelagerten ersten Justierelementes 32 und/oder des verschwenkbar gelagerten zweiten Justierelementes 33 jeweils ein linear bewegliches Justierelement vorgesehen sein, dass zwischen einer Arretierstellung und einer Nichtarretierstellung hin und her bewegbar gelagert ist. Befestigungsmittel dienen zur Festlegung des ersten Justierelementes und/oder des zweiten Justierelementes in der Arretierstellung.

## Patentansprüche

1. Übersteighilfe für Schutzplankenanordnungen mit einem Leiterkörper (1) enthaltend eine Trittstufe (22) und einen Handlauf (26, 27), **dadurch gekennzeichnet, dass** der Leiterkörper (1) ein erstes Körperteil (2) und ein zweites Körperteil (3) aufweist, wobei der Leiterkörper (1) in einer Montagestellung des ersten Körperteils (2, 2') und des zweiten Körperteils (3, 3') unter Bildung eines U-förmigen Profils (6) auf einer Oberseite (11) einer Schutzplanke (7) der Schutzplankenanordnung absetzbar ist.

2. Übersteighilfe nach Anspruch 1, **dadurch gekennzeichnet, dass** das erste Körperteil (2) verschwenkbar zu dem zweiten Körperteil (3) angeordnet ist, wobei eine Drehachse (D) eines Schwenklagers, mittels dessen das erste Körperteil (2) mit dem zweiten Körperteil (3) verbunden ist, an einem Scheitel (8) des U-förmigen Profils (6) angeordnet ist.

3. Übersteighilfe nach Anspruch 2, **dadurch gekennzeichnet, dass** die Drehachse (D) an einem Ende des Scheitels (8) des U-förmigen Profils (6) und/oder in einem Verbindungsbereich des Scheitels (8) mit einem ersten Schenkel (8) und/oder zweiten Schenkel (10) des U-förmigen Profils (6) angeordnet ist.

4. Übersteighilfe nach einem der Ansprüche 1 bis 3, **dadurch gekennzeichnet, dass** eine Länge (l_{S}) des Scheitels (8) an einer Breite (b) der Schutzplanke (7) angepasst ausgebildet ist.

5. Übersteighilfe nach einem der Ansprüche 1 bis 4, **dadurch gekennzeichnet, dass** das erste Körperteil (2, 2') und/oder das zweite Körperteil (3, 3') jeweils ein Trittstufenelement (20, 23) mit mindestens eine Trittstufe (22) aufweisen, wobei das Trittstufenelement (20) des ersten Körperteils (2, 2') und das Trittstufenelement (23) des zweiten Körperteils (3, 3') in der Montagestellung der Übersteighilfe eine vertikale Lage einnehmen.

6. Übersteighilfe nach einem der Ansprüche 1 bis 5, **dadurch gekennzeichnet, dass** das erste Körperteil (2) das U-förmige Profil (6) aufweist, so dass die gegenüberliegenden Schenkel (9, 10) des U-förmigen Profils (6) in der Montagestellung an aufrechten Seiten der Schutzplanke (7) anliegen.

7. Übersteighilfe nach einem der Ansprüche 1 bis 6, **dadurch gekennzeichnet, dass** das erste Körperteil (2) den Handlauf (26) aufweist, der von dem U-förmigen Profil (6) entgegengesetzt zu den Schenkeln (9, 10) desselben abragt.

8. Übersteighilfe nach einem der Ansprüche 1 bis 7, **dadurch gekennzeichnet, dass** das zweite Körperteil (3) einen Trittflächenabschnitt (21) mit einer Trittfläche (16) und einem Anlenkungsabschnitt (15) aufweist, dessen freies Ende mit dem Schwenklager verbunden ist.

9. Übersteighilfe nach einem der Ansprüche 1 bis 8, **dadurch gekennzeichnet, dass** sich an das Trittflächenelement (21) ein Trittstufenelement (20) anschließt, das in der Montagestellung auf einer dem ersten Körperteil (2) zugewandten Seite einen abragenden Anschlagabschnitt mit einer Anschlagfläche (25) aufweist, derart, dass das Trittstufenelement (20) in vertikaler Richtung verläuft.

10. Übersteighilfe nach einem der Ansprüche 1 bis 9, **dadurch gekennzeichnet, dass** das Trittstufenelement (23) des ersten Körperteils (2) und/oder des zweiten Körperteils (3) in der Montagestellung auf einer dem zweiten Körperteil (3) zugewandten Seite einen Anschlagabschnitt mit einer Anschlagfläche (24) aufweist, derart, dass das Trittstufenelement (23) in vertikaler Richtung verläuft.

11. Übersteighilfe nach Anspruch 1, **dadurch gekennzeichnet, dass** das erste Körperteil (2') und das zweite Körperteil (3') lösbar miteinander verbunden sind.

12. Übersteighilfe nach Anspruch 11, **dadurch gekennzeichnet, dass** das erste Körperteil (2') und das zweite Körperteil (3') über eine Klemmverbindung und/oder einer Rastverbindung in der Montagestellung miteinander verbunden sind.

13. Übersteighilfe nach Anspruch 11 oder 12, **dadurch gekennzeichnet, dass** das erste Körperteil (2') das U-förmige Profil (6) aufweist, mittels dessen das erste Körperteil (2') auf der Schutzplanke (7) aufsetzbar ist.

14. Übersteighilfe nach einem der Ansprüche 11 bis 13, **dadurch gekennzeichnet, dass** das zweite Körperteil (3') ein Hakenelement (30) aufweist, das an einem Haltestift (31) des ersten Körperteils (2') einhakbar ist.

15. Übersteighilfe nach Anspruch 11 bis 14, **dadurch gekennzeichnet, dass** das zweite Körperteil (3') mindestens ein Justierelement (32, 33) aufweist, mittels dessen ein Breitenausgleich des Leiterkörpers (1') an unterschiedlichen Schutzplankenanordnungen gewährleistet ist.

16. Übersteighilfe nach Anspruch 11 bis 15, **dadurch gekennzeichnet, dass** das Justierelement (32, 33) schwenkbar und in mindestens einer Relativlage zu einem Trittflächenelement (21) und/oder einem Trittstufenelement (20) des zweiten Körperteils (3') festlegbar verbringbar ist, so dass in der Montagestellung des zweiten Körperteils (3') ein Abstand (a1, a2) einer Anschlagfläche (24, 44) des zweiten Körperteils (3') zu dem Trittleiterelement (23) des ersten Körperteils (2') und/oder ein Abstand (b1, b2) des zweiten Körperteils (3') zu einem Schutzplankenpfosten (18) veränderbar ist.

17. Übersteighilfe nach Anspruch 11 bis 16, **dadurch gekennzeichnet, dass** das Justierelement (32, 33) als ein gelenkig gelagerter Justierbügel ausgebildet ist mit einem Eingreifhaken (34), der in einer Arretierstellung einen Haltestift (31, 35) des Trittflächenelementes (21) und/oder des Trittstufenelementes (20) des zweiten Körperteils (3') umgreift, und der in einer Nichtarretierstellung den Haltestift (31, 35) nicht umgreift, wobei in der Arretierstellung des Eingreifhakens (34) der Justierbügels (32, 33) eine erste Justierstellung einnimmt, in der der Justierbügel (32, 33) die Anschlagfläche (44) des zweiten Körperteils (3') bildet, und wobei in der Nichtarretierstellung des Eingreifhakens (34) der Justierbügel (32, 33) eine zweite Justierstellung einnimmt, in der das Trittflächenelement (21) und/oder das Trittstufenelement (20) des zweiten Körperteils (3') die Anschlagfläche (24, 25) bildet.

18. Übersteighilfe nach Anspruch 11 bis 17, **dadurch gekennzeichnet, dass** ein erstes Justierelement (32) an dem Trittflächenelement (21) des zweiten Körperteils (3') und ein zweites Justierelement (33) an dem Trittstufenelement (20) des zweiten Körperteils (3') angeordnet ist.
